# EUROPÄISCHE PATENTSCHRIFT

(11) **EP 2 175 462 B1**
(45) Veröffentlichungstag und Bekanntmachung des Hinweises auf die Patenterteilung: **11.12.2013**
(21) Anmeldenummer: 08017767.8
(22) Anmeldetag: 10.10.2008
(51) Int. Cl.: H01H 13/48, H01H 13/06

(54) **Abgedichteter Schalter**
Sealed switch
Interrupteur étanche

(43) Veröffentlichungstag der Anmeldung: 14.04.2010
(73) Patentinhaber: RAFI GmbH & Co. KG, 88276 Berg (DE)
(72) Erfinder: Glück, Peter, 88400 Biberach (DE); Wasmeier, Albert, 88275 Fronreute (DE)
(74) Vertreter: Engelhardt, Volker

(56) Entgegenhaltungen:
- DE-U1- 8 630 188
- FR-A- 2 904 889

## Beschreibung

Die Erfindung bezieht sich auf einen Schalter zur Umwandlung einer linearen Bewegung einer Taste in ein elektrisches Schaltsignal nach dem Oberbegriff des Patentanspruches 1.

Derartige Schalter werden von der Patentanmelderin seit Jahren erfolgreich unter der Bezeichnung "Rafix" hergestellt und in den Verkehr gebracht. Diese Schalter haben sich dadurch ausgezeichnet, dass der Betätigungskopf eine eben bzw. plan ausgebildete Betätigungsfläche aufweist und dass zwischen der Oberseite des Betätigungskopfes und der diese abdeckenden Schutzkappe ein Luftspalt vorhanden ist. Bei der Betätigung muss daher zunächst die Schutzkappe auf die Oberfläche des Betätigungskopfes gedrückt werden, um anschließend den gesamten Hubweg gemeinsam mit dem Betätigungskopf zurückzulegen.

Da herstellungsbedingt die Schutzkappe eine ringförmige nach außen abstehende Ausbuchtung im äußeren Randbereich des Schalters aufweist, kommt es daher auf der Betätigungsebene oftmals zu Schmutzablagerungen, die sich nämlich an dem umlaufenden Bund festsetzen.

Darüber hinaus ist die Haptik bei der Betätigung beeinträchtigt, denn der zusätzliche Hubweg, den die Schutzkappe aufgrund des vorhandenen Luftspaltes zurücklegen muss, führt dazu, dass sich mit zunehmendem Abstand von der Ausgangslage der Schutzkappe eine Rückstellkraft aufgrund der sich einstellenden Vorspannung wegen der Ausdehnung der Schutzkappe entsteht, so dass die Kraft zur Erzeugung des Schaltsignals, also unmittelbar vor Erreichen des Schaltpunktes, größer zu bemessen ist als die Kraft, die die Schutzkappe und dem Betätigungskopf aus ihrer Ausgangslage herausdrücken. Durch den vorhandenen Luftspalt zwischen der Oberfläche des Betätigungskopfes und der Unterseite der Schutzkappe wird daher die Schalteigenschaft bzw. Schaltcharakteristik des Schalters beeinträchtigt, denn in verschiedenen Positionen sind unterschiedlich groß bemessene Kräfte zur Betätigung aufzubringen.

Aus der DE G8630188.8 01 ist ein solcher Schalter zu entnehmen, dessen Betätigungskopf domförmig nach außen ausgestaltet ist. Auf der Außenseite des Betätigungskopfes ist eine Dichtfolie aufgeklebt, durch die der Übergangsbereich zwischen dem Betätigungskopf und dem Gehäuse des Schalters luftdicht verschlossen ist.

Als nachteilig bei der Anbringung der Dichtungsfolie auf der Außenseite des Betätigungskopfes hat sich herausgestellt, dass die Dichtungsfolie die Hubbewegungen des Betätigungskopfes bzw. des Tasters zurücklegt. Somit ist im Schaltzustand die Dichtungsfolie in das Innere des Gehäuses gedrückt und begrenzt folglich den Hubweg des Betätigungskopfes bzw. des Tasters.

Darüber hinaus verändert die Dichtungsfolie die Schalthaptik des Betätigungskopfes bzw. des Tasters, da durch diese eine Rückstallkraft auf den Taster ausgeübt ist.

Es ist daher Aufgabe der Erfindung einen Schalter der eingangs genannten Gattung derart weiterzubilden, dass zum einen bei der Betätigung der Schutzkappe und des Betätigungskopfes eine einheitliche Schaltcharakteristik vorliegt, ohne dass unterschiedliche Kräfte über den Hubweg der Schutzkappe und des Betätigungskopfes aufzubringen sind und dass zum anderen eine Oberfläche der Schutzkappe gebildet ist, auf der Schmutzablagerungen aufgrund von Unebenheiten vermieden sind.

Diese Aufgaben sind erfindungsgemäß durch die Merkmale des kennzeichnenden Teiles von Patentanspruch 1 gelöst.

Weitere vorteilhafte Weiterbildungen der Erfindung ergeben sich aus den Unteransprüchen.

Dadurch, dass die Schutzkappe unter Vorspannung steht, da der Betätigungskopf dom- oder halbkugelförmig nach außen entgegen der Bewegungsrichtung des Schalters gewölbt ist, wird eine einheitliche Schaltcharakteristik erzeugt, denn unmittelbar bei dem Betätigen der Schutzkappe wird bereits der Betätigungskopf aus seiner Ausgangslage gedrückt. Während die Schutzkappe und der Betätigungskopf in Richtung des Schaltkontaktes bewegt werden, sind keine unterschiedlich groß bemessenen Betätigungskräfte aufzubringen, da die Schutzkappe zwischen einem oberen und einem unteren Ausdehnungspunkt bewegt wird, so dass keine zusätzlichen aufgrund einer Überdehnung der Schutzkappe entstehenden Rückstellkräfte auftreten.

Des Weiteren entsteht eine fugenfreie gekrümmte Oberfläche der Schutzkappe, so dass Verschmutzungen keine Anlage finden und zudem auf einfache Art und Weise abgewischt werden können. Des Weiteren sind keine Anformungen, Wülste oder dergleichen aufgrund der vorliegenden Vorspannung der Schutzkappe vorhanden, die als Anlage für Verschmutzungspartikel dienen könnten.

Aufgrund der erfindungsgemäßen Form des Betätigungskopfes wird erreicht, dass die Schutzkappe bei der Rückverformung, also nach der Entlastung, keinerlei Unebenheiten oder sonstige Verformungen aufweist. Da derartige Schalter während ihrer Lebensdauer einer Vielzahl von Hubbewegungen unterliegen, ist die Verformungseigenschaft der Schutzkappe sowohl von erheblicher ästhetischer, als auch von erheblicher funktionaler Bedeutung, denn zum einen wird hierdurch die Lebensdauer des Schalters und der Schutzkappe erhöht und zum anderen ist der Schalter über einen langen Zeitraum luftdicht nach außen verschlossen, so dass in das Innere des Schalters keine Verunreinigungen eintreten.

In der Zeichnung ist ein erfindungsgemäßes Ausführungsbeispiel dargestellt, das nachfolgend näher erläutert wird. Im Einzelnen zeigt:
- Figur 1: einen Schalter mit einem Gehäuse, in dessen Inneren eine Taste axial beweglich gehalten ist, die von einem Betätigungskopf und einer Schutzkappe nach außen verschlossen ist, im Schnitt und im unbetätigten Zustand und
- Figur 2: den Schalter gemäß Figur 1 im betätigten Zustand.

In Figur 1 ist ein Schalter 1 zur Umwandlung einer linearen Bewegung einer Taste 3 in ein elektrisches Schaltsignal zu entnehmen. Der Schalter 1 besteht dabei aus einem Gehäuse 2, das als Rohr, Zylinder mit unterschiedlichen Innendurchmessern, also als Hohlkörper, ausgestaltet ist. Im Inneren des Gehäuses 2 ist die Taste 3 axial geführt gehalten, so dass diese durch eine von außen einwirkende Betätigungskraft aus einer wie in Figur 1 gezeigten Ausgangslage in eine wie in Figur 2 dargestellten Schaltlage überführt werden kann. Derartige Schalter 1 werden beispielsweise in Werkzeugmaschinen oder dgl. eingesetzt.

Die Hubbewegung und die Erzeugung des Schaltkontaktes durch die axiale Zustellbewegung der Taste 3 ist in den Figuren 1 und 2 lediglich schematisch dargestellt, denn Aufgabe der vorliegenden Erfindung ist es, das Innere des Gehäuses 2 gegenüber der Umgebung wasserdicht zu kapseln und gleichzeitig eine optimale Schaltcharakteristik bei der Zustellbewegung der Taste 3 zu erreichen.

Auf der nach außen abstehenden Stirnseite der Taste 3 ist ein Betätigungskopf 4 an dieser angebracht. Die Arretierung des Betätigungskopfes 4 an der Taste 3 erfolgt über einen umlaufenden O-Ring 12, der in eine in den Außenumfang der Taste 3 eingearbeitete Nut eingerastet ist. Der Betätigungskopf 4 wird über den derart fixierten O-Ring 12 geschoben, so dass der runde Betätigungskopf 4 im Bereich des 0-Ringes 12 aufgeweitet und folglich an diesem unter Vorspannung anliegt und arretiert ist.

Der Betätigungskopf 4 ist nach außen dom- bzw. halbkugelförmig gewölbt, wodurch eine die Außenfläche des Betätigungskopfes 4 umgreifende Schutzkappe 5 unter Vorspannung steht und demnach wasserdicht auf der Außenseite des Betätigungskopfes 4 vollflächig anliegt. Die Schutzkappe 5 besteht aus einem biegeweichen Kunststoffmaterial, das dennoch durch die vorgegebene Außenfläche des Betätigungskopfes 4 in seiner Formgebung an diese angepasst ist.

Die Schutzkappe 5 ist zusammen mit einem Ring 6 als Zweikomponenten-Kunststoffbauteil in einem Spritzgussverfahren gefertigt. Zwischen der Schutzkappe 5 und dem Ring 6 entsteht folglich keine Trennfuge; vielmehr handelt es sich um ein Kunststoffbauteil, das aus einem biegeweichen Bereich, nämlich der Schutzkappe 5, und aus einem festen Bereich, nämlich dem Ring 6, besteht. An der Außenseite des Ringes 6 ist ein Gewinde 7 angearbeitet, das in ein damit korrespondierendes Innengewinde, das auf der Innenseite des Gehäuses 2 vorgesehen ist, befestigt ist.

Um das Innere des Gehäuses 2, insbesondere zwischen dem Übergangsbereich der Taste 3 und dem Schaltkontakt, zusätzlich abzudichten und auch um die Taste 3 im Inneren zusätzlich abzustützen, ist eine Membrane 10 vorgesehen, die an dem Gehäuse 2 und der Taste 3 fest eingespannt ist.

Der Figur 2 liegt der betätigte Schaltzustand der Taste 3 zugrunde. In dieser Endoder Schaltposition wird die Schutzkappe 5 aus ihrer Ausgangsposition in die das elektrische Signal erzeugende Schaltlage überführt. Die mit der Bezugsziffer 13 gekennzeichnete Mittellage gibt dabei die Position an, durch die die Schutzkappe 5 bei Betätigen überführt wird. Die Form des Beätigungskopfes 4 und folglich die nach außen abstehende maximale Ausdehnung der Schutzkappe 5 aus der Mittellage 13 ist mit den Variablen a₁ und a₂ dargestellt. Der Hubweg der Schutzkappe 5 setzt sich demnach aus dem Weg in Höhe von a₁ und a₂ zusammen, wobei a₁ angenähert a_{2.} Dies bedeutet, dass die Schaltcharakteristik der Taste 3 durch die Flexibilität der Schutzkappe 5 nicht behindert wird. Die Vorspannung, mit der die Schutzkappe 5 durch den Betätigungskopf 4 gehalten ist, wirkt der Betätigungskraft nicht entgegen und ist gleich groß bemessen, wenn die Schutzkappe 5 ihre Endposition erreicht hat.

Aus Figur 2 kann auch entnommen werden, dass im Übergangsbereich 11, also zwischen der Einspannung der Schutzkappe 5 an dem Ring 6 und dem ersten Auflagepunkt der Schutzkappe 5 an dem Betätigungskopf 4, eine Verformung stattfindet. In der Ausgangsposition der Schutzkappe 5 gemäß Figur 1 ist ein linearer Verlauf erreicht, der in der Endposition gemäß Figur 2 lediglich geringfügig an einer äußerst flach ausgebildeten Parabel angeglichen ist. Aufgrund dieser Ausbildung der Verformung über den Hubweg wird erreicht, dass die Schaltcharakteristik der gesamten Anordnung durch die flexible Ausgestaltung der Schutzkappe 5 nicht beeinflusst wird.

Dadurch, dass die Schutzkappe 5 in der Ausgangsposition gemäß Figur 1 vollflächig auf der Außenseite des Betätigungskopfes 4 anliegt, wird erreicht, dass die Schutzkappe 5 nach außen gedrückt wird, so dass auf dieser keine Anformungen, Kuppen oder sonstige unerwünschte Erhebungen entstehen, an denen sich Schmutzpartikel ablagern können. Des Weiteren ist die Oberfläche der Schutzkappe 5 und des Ringes 6 fugenlos ausgestaltet, so dass auch im Übergangsbereich zwischen diesen Schmutzablagerungen nicht eintreten können.

## Patentansprüche

1. Schalter (1) zur Umwandlung einer linearen Bewegung einer Taste (3) in ein elektrisches Schaltsignal, mit einem Gehäuse (2), durch das die in dessen Inneren axial beweglich gehaltene Taste (3) abgestützt ist, mit einem fest mit der Taste (3) verbundenen Betätigungskopf (4) und mit einer den Betätigungskopf (4) abdeckenden und nach außen abdichtenden Schutzkappe (5), die aus einem biegeweichen Kunststoffmaterial besteht, wobei der Betätigungskopf (4) dom- oder halbkugelförmig nach außen entgegen der Betätigungsrichtung (8) der Taste (3) gewölbt ist und wobei durch den Betätigungskopf (4) eine auf die Schutzkappe (5) einwirkende Vorspannkraft erzeugt ist, durch die die Schutzkappe (5) im unbetätigten Zustand der Taste (3) unter Vorspannung luftdicht auf der Oberfläche des Betätigungskopfes (4) anliegt,
**dadurch gekennzeichnet,**
**dass** die Schutzkappe (5) an einem Ring (6) angeformt ist, dass die Schutzkappe (5) und der Ring (6) aus einem Zweikomponenten-Kunststoff gefertigt sind, dass die Schutzkappe (5) und der Ring (6) im Spritzgussverfahren hergestellt sind, dass die Schutzkappe (5) im Übergangsbereich (11) zwischen dem Betätigungskopf (4) und dem Ring (6) derart ausgestaltet ist, dass der von der Schutzkappe (5) zurückzulegende Hubweg während der axialen Betätigung des Betätigungskopfes (4) ausgeglichen ist.

2. Schalter nach Anspruch 1,
**dadurch gekennzeichnet,**
**dass** in die Außenwand des Ringes (6) ein Gewinde (7) eingearbeitet ist, das auf ein an der Innenfläche des Gehäuses (2) vorgesehenes Gewinde aufschraubbar ist.

3. Schalter nach Anspruch 1 oder 2,
**dadurch gekennzeichnet,**
**dass** der Ring (6) aus einem festen Kunststoffmaterial gefertigt ist.

4. Schalter nach Anspruch 1,
**dadurch gekennzeichnet,**
**dass** die Schutzkappe (5) im Übergangsbereich (11) zwischen der Auflage auf dem Betätigungskopf (4) und dem Ring (6) angenähert linear verlaufend ausgestaltet ist.

## Claims

1. A switch (1) for converting a linear movement of a momentary-contact button (3) into an electrical switching signal, with a housing (2) by means of which the momentary-contact button (3) held within the housing (2) is supported in an axially movable manner, with an actuating head (4) firmly connected to the momentary-contact button (3) and with a protective cap (5) made of a flexible plastic material covering the actuating head (4) and sealing it outwardly, in which the actuating head (4) has a dome or hemispherical-shaped outward curvature projecting opposite to the actuating direction (8) of the key (3) and in which a preload force acting on the protective cap (5) is generated by the actuating head (4), as a result of which the protective cap (5) is held in air-tight contact under preload against the surface of the actuating head (4) when not actuated.
**characterised in that,**
the protective cap (5) is formed onto a ring (6), that the protective cap (5) and the ring (6) are produced from a two-component plastic, that the protective cap (5) and the ring (6) are manufactured using the injection moulding process, that the protective cap (5) is configured in the transitional area (11) between the actuating head (4) and the ring (6) in such a way that the stroke distance to be covered by the protective cap (5) is compensated for during the axial actuating of the actuating head (4).

2. The switch device in accordance with Claim 1,
**characterised in that,**
the outer wall of the ring (6) has a thread (7) worked into it, which can be screwed onto a thread provided on the inside surface of the housing (2).

3. The switch in accordance with Claim 1 or 2, **characterised in that,**
the ring (6) is produced from a firm plastic material.

4. The switch in accordance with Claim 1, **characterised in that,**
the protective cap (5) has an approximately linear profile in the transitional area (11) between the support on the actuating head (4) and the ring (6).

## Revendications

1. Commutateur (1) servant à la transformation du mouvement linéaire d'un poussoir (3) en un signal de commande électrique, comprenant un boîtier (2) dans lequel s'appuie le poussoir (3) retenu de manière axialement déplaçable, avec une tête d'actionnement (4) liée rigidement avec le poussoir (3), avec un capot de protection (5) en matériel synthétique flexible qui, à la fois, recouvre la tête d'actionnement (4) et assure l'étanchéité vers l'extérieur, la tête d'actionnement (4) étant bombée vers l'extérieur sous la forme d'un dôme ou d'un hémisphère contre le sens d'actionnement (8) du poussoir (3) et où la tête d'actionnement (4) produit une force de tarage qui agit sur le capot de protection (5) et qui, en état non actionné du poussoir (3), serre le capot de protection (5) de manière étanche à l'air sur la surface de la tête d'actionne-ment (4),
**caractérisé en ce que**
le capot de protection (5) est formé sur un anneau (6), que le capot de protection (5) et l'anneau (6) sont fabriqués en matière synthétique à deux composants, que le capot de protection (5) et l'anneau (6) sont fabriqués selon le procédé de moulage par injection, qu'au passage (11) entre la tête d'actionnement (4) et l'anneau (6), le capot de protection (5) est formé de sorte que lors du déplacement axial de la tête d'actionnement (4), il est compensé la course que doit couvrir le capot de protection (5).

2. Commutateur d'après la revendication 1,
**caractérisé en ce que**
dans la paroi extérieure de l'anneau (6), il est pratiqué un filetage (7) qui se laisse visser dans le taraudage pratiqué sur la face intérieure du boîtier (2).

3. Commutateur d'après les revendications 1 ou 2,
**caractérisé en ce que**
l'anneau (6) est fabriqué en matière synthétique rigide.

4. Commutateur d'après la revendication 1,
**caractérisé en ce que**,
au passage (11) entre la portée sur la tête d'actionnement (4) et l'anneau (6), le capot de protection (5) évolue de manière rapprochée au sens linéaire.
